# EUROPÄISCHE PATENTSCHRIFT

(11) **EP 0 941 190 B1**
(45) Veröffentlichungstag und Bekanntmachung des Hinweises auf die Patenterteilung: **04.04.2001**
(21) Anmeldenummer: 97951064.1
(22) Anmeldetag: 07.11.1997
(51) Int. Cl.: B61D 17/04, B61D 17/10

(54) **WAGENKASTEN EINES SCHIENENFAHRZEUGES**
WAGON BODY
CAISSE DE WAGON

(30) Priorität: 27.11.1996 DE 19649041
(43) Veröffentlichungstag der Anmeldung: 15.09.1999
(73) Patentinhaber: Siemens Duewag Schienenfahrzeuge GmbH, 47829 Krefeld (DE)
(72) Erfinder: NEUBAUER, Jörg, D-41069 Mönchengladbach (DE); SCHLETT, Robert, D-40223 Düsseldorf (DE); SCHNAAS, Jürgen, D-42799 Leichlingen (DE)
(86) Internationale Anmeldenummer: DE9702638
(87) Internationale Veröffentlichungsnummer: WO9823475

(56) Entgegenhaltungen:
- FR-A- 1 346 721
- US-A- 2 504 656

## Beschreibung

Die Erfindung betrifft einen Wagenkasten eines Schienenfahrzeuges, zumindest gebildet aus einem Untergestell, einer ein- oder mehrteiligen Fußbodenplatte, Seitenwandteilen sowie einem Dach.

Im Schienenfahrzeugbau ist es allgemein üblich, zumindest das Untergestell des Wagenkastens aus Stahl- oder Leichtmetallprofilen zu bilden, die durch Schweißen miteinander verbunden werden. Dabei bestimmt der äußere Querabstand von seitlichen Längsträgern des Untergestelles das Funktionsmaß der Wagenkastenbreite. Um unter anderem dieses Funktionsmaß im Rahmen vorgegebener Toleranzen zu realisieren, werden schwere und aufwendige Produktionsvorrichtungen sowie Werkzeuge eingesetzt. Im übrigen müssen die bei Schweißarbeiten auftretenden Maßveränderungen des Untergestelles, vor allem durch Schrumpfen, entsprechend berücksichtigt und in der Regel nachträglich durch kostspielige Richtarbeiten ausgeglichen werden.

Die Aufgabe der Erfindung wird darin gesehen, bei einem Wagenkasten der gattungsgemäßen Art auf besonders einfache und kostengünstige Weise, ohne spezielle Produktionsvorrichtungen und losgelöst von Toleranzen des Untergestelles das Funktionsmaß der Wagenkastenbreite zu erzielen.

Diese Aufgabe wird erfindungsgemäß dadurch gelöst, daß die Fußbodenplatte durch ihre Breite gemeinsam mit der Dicke von zwei gegenüberliegenden Seitenwandteilen das Funktionsmaß der Wagenkastenbreite definiert, wobei das Untergestell eine Breite aufweist, die geringer ist als das Funktionsmaß der Wagenkastenbreite, und die Seitenwandteile kraftübertragend am Untergestell angeschlossen sind.

Bei dem Wagenkasten nach der Erfindung wird das Funktionsmaß der Wagenkastenbreite nicht mehr durch die Ausführung des Untergestelles beeinflußt. Für das Untergestell sind somit in bezug auf dessen Breite und auch hinsichtlich der Abmessungen in Richtung auf die Schiene weite Maßtoleranzen zulässig. Das Untergestell sollte lediglich auf seiner Oberseite derart beschaffen sein, daß eine großflächige Abstützung der ein- oder mehrteiligen Fußbodenplatte gegeben ist. Die für das Funktionsmaß der Wagenkastenbreite erforderliche exakte Breite der im einfachsten Fall aus Sperrholz bestehenden Fußbodenplatte ist ohne Schwierigkeiten realisierbar. Der erfindungsgemäße Wagenkasten ist besonders kostengünstig und aufgrund des Wegfalls von früher erforderlichen aufwendigen Produktionsvorrichtungen praktisch an beliebigen Orten herstellbar.

Vorteilhafte Ausgestaltungen der Erfindung sind in den Patentansprüchen 2 bis 8 angegeben.

Im weiteren wird die Erfindung anhand von Ausführungsbeispielen näher erläutert, die in der Zeichnung prinzipartig dargestellt sind. Fig. 1 und Fig. 2 zeigen Baugruppen von erfindungsgemäß ausgebildeten Wagenkasten. Fig. 3 und Fig. 4 sind ergänzende Querschnitte zu Fig. 1 bzw. Fig. 2. Die Fig. 5 beinhaltet eine Abwandlung gegenüber der Fig. 3.

Die Wagenkasten nach Fig. 1 und 2 bestehen im wesentlichen jeweils aus einem Untergestell 1, einer Fußbodenplatte 2, Seitenwandteilen 3 und einem aus Fig. 2 ersichtlichen Dach 4. Das vorrangig der Übertragung von Längskräften dienende Untergestell 1 hat Querträger 1b und mittlere Längsträger lc sowie im Ausführungsbeispiel nach Fig. 2 seitliche Längsträger la. Die einteilige oder entsprechend den in Fig. 1 gezeigten Trennlinien 2b mehrteilige Fußbodenplatte 2 ist auf dem Untergestell 1 abgestützt und daran befestigt, wobei die Mittenachse des Untergestelles 1 und die der Fußbodenplatte 2 fluchtend zueinander angeordnet sind.

Die Fußbodenplatte 2 dient als Vorrichtung für das Zusammenfügen des Wagenkastens, d. h., als Anschlag für die Seitenwandteile 3, und definiert auf diese Weise durch ihre Breite gemeinsam mit der Dicke von zwei gegenüberliegenden Seitenwandteilen 3 das Funktionsmaß der Fahrzeugbreite. Die Breite des Untergestelles 1 ist stets geringer als das vorgenannte Funktionsmaß, wobei gemäß Fig. 3 zwischen dem Untergestell 1 und einem im Seitenwandteil 3 enthaltenen unteren Längsträger 3a und nach Fig. 4 zwischen dem seitlichen Längsträger la des Untergestelles 1 und der Außenfläche des Seitenwandteiles 3 ein Querabstand besteht.

Die Seitenwandteile 3 werden nach ihrem Heranbringen an die Fußbodenplatte 2 kraftübertragend am Untergestell 1 angeschlossen. Als kraftübertragende Elemente 5 dienen aus Fig. 1, 3 und 5 ersichtliche einfache Anschlußwinkel, die einerseits an den Querträgern 1b des Untergestelles 1 und andererseits an dem unteren Längsträger 3a des jeweiligen Seitenwandteiles 3 (siehe Fig. 3) oder an einem Anschlagprofil 2a der Fußbodenplatte 2 (Fig. 5) angeschraubt werden. Nach Fig. 5 ist der untere Längsträger 3a des Seitenwandteiles 3 durch Schrauben 5a am Anschlußprofil 2a der Fußbodenplatte 2 gehalten, wobei die Kraftübertragung durch Flächenpressung an formschlüssig zusammenwirkenden keilartigen Verzahnungen 6 des Seitenwandteiles 3 und der Fußbodenplatte 2 erfolgt. Bei der Ausführung des Wagenkastens nach Fig. 2 und 4 wird der kraftübertragende Anschluß des Seitenwandteiles 3 an die seitlichen Längsträger la des Untergestelles 1 durch Verbindungsschrauben in den Wirklinien 5b erreicht.

Die Fußbodenplatte 2, die Seitenwandteile 3 und auch das Dach 4 können jeweils als integrales Sandwich gestaltet sein, bei dem zwei äußere Deckschichten mit tragendem und isolierendem Strukturschaum verklebt sind. Dieses integrale Sandwich beinhaltet weiter die von außen unsichtbare und im Sinne einer einfachen Demontage ausgebildete Schnittstelle - wie beispielsweise das Anschlußprofil 2a oder die unteren Längsträger 3a - zu benachbarten Komponenten. Für das Bilden einer derartigen dachseitigen Schnittstelle ist gemäß Fig. 3 in das Seitenwandteil 3 weiter ein oberes Befestigungsprofil 3b für das Dach 4 oder für einen Obergurt 7 integriert, wobei das Dach 4 an den beiden gegenüberliegenden Obergurten 7 - siehe Fig. 2 - gehaltert ist.

### Liste der Bezugszeichen

- 1: Untergestell
- 1a: seitlicher Längsträger
- 1b: Querträger
- 1c: mittlerer Längsträger
- 2: Fußbodenplatte
- 2a: Anschlagprofil
- 2b: Trennlinie bei mehrteiliger Ausführung
- 3: Seitenwandteil
- 3a: unterer Längsträger
- 3b: oberes Befestigungsprofil
- 4: Dach
- 5: kraftübertragendes Element
- 5a: Schraube
- 5b: Wirklinie einer Verbindungsschraube
- 6: keilartige Verzahnung
- 7: Obergurt

## Patentansprüche

1. Wagenkasten eines Schienenfahrzeuges, zumindest gebildet aus einem Untergestell (1), einer ein- oder mehrteiligen Fußbodenplatte (2), Seitenwandteilen (3) sowie einem Dach (4), dadurch gekennzeichnet, daß die Fußbodenplatte (2) durch ihre Breite gemeinsam mit der Dicke von zwei gegenüberliegenden Seitenwandteilen (3) das Funktionsmaß der Wagenkastenbreite definiert, wobei das Untergestell (1) eine Breite aufweist, die geringer ist als das Funktionsmaß der Wagenkastenbreite, und die Seitenwandteile (3) kraftübertragend am Untergestell (1) angeschlossen sind.

2. Wagenkasten nach Anspruch 1, dadurch gekennzeichnet, daß zwischen dem jeweiligen Seitenwandteil (3) und dem Untergestell (1) ein Querabstand besteht, der durch kraftübertragende Elemente (5) - beispielsweise einfache Anschlußwinkel - überbrückt wird.

3. Wagenkasten nach Anspruch 1 oder 2, dadurch gekennzeichnet, daß die Seitenwandteile (3) einen unteren Längsträger (3a) enthalten, der einen ansonsten dem Untergestell (1) zugeordneten seitlichen Längsträger (1a) ersetzt.

4. Wagenkasten nach einem der Ansprüche 1 bis 3, dadurch gekennzeichnet, daß die Fußbodenplatte (2) an ihren Längsrändern Anschlagprofile (2a) für die Seitenwandteile (3) aufweist, wobei der Querabstand dieser Anschlagprofile (2a) in Verbindung mit der Dicke der Seitenwandteile (3) das Funktionsmaß der Wagenkastenbreite bestimmt.

5. Wagenkasten nach einem der Ansprüche 1 bis 4, dadurch gekennzeichnet, daß die Fußbodenplatte (2) und die Seitenwandteile (3) kraftübertragend miteinander verbunden sind.

6. Wagenkasten nach einem der Ansprüche 1 bis 5, dadurch gekennzeichnet, daß die Fußbodenplatte (2) und die Seitenwandteile (3) über keilartig gestaltete Verzahnungen (6) formschlüssig zusammenwirken, wobei eine Kraftübertragung durch Flankenpressung an diesen Verzahnungen (6) erfolgt.

7. Wagenkasten nach einem der Ansprüche 1 bis 6, dadurch gekennzeichnet, daß wenigstens eine der Komponenten Fußbodenplatte (2), Seitenwandteile (3) und Dach (4) als integrales Sandwich gestaltet ist.

8. Wagenkasten nach Anspruch 7, dadurch gekennzeichnet, daß das integrale Sandwich eine von außen unsichtbare und im Sinne einer einfachen Demontage ausgebildete Schnittstelle - wie beispielsweise Anschlußprofil (2a) oder Längsträger (3a) - zu benachbarten Komponenten beinhaltet.

## Claims

1. A coach body of a rail vehicle, comprising at least an underframe (1), a one-piece or multi-piece floor plate (2), sidewall parts (3) and a roof (4), characterised in that the width of the floor plate (2), together with the thickness of two opposing sidewall parts (3), defines the functional measurement of the coach body width, the width of the underframe (1) being smaller than the functional measurement of the coach body width, and the sidewall parts (3) being connected to the underframe (1) in a load-transmitting manner.

2. A coach body according to claim 1, characterised in that, between the respective sidewall part (3) and the underframe (1), there is a transverse gap which is bridged by load-transmitting members (5), for example single connecting brackets.

3. A coach body according to claim 1 or 2, characterised in that the sidewall parts (3) comprise a lower longitudinal member (3a) replacing a lateral longitudinal member (1a) otherwise associated with the underframe (1).

4. A coach body according to any one of claims 1 to 3, characterised in that the longitudinal edges of the floor plate (2) have stop profiles (2a) for the sidewall parts (3), the transverse gap between these stop profiles (2a) determining the functional measurement of the coach body width in conjunction with the thickness of the sidewall parts (3).

5. A coach body according to any one of claims 1 to 4, characterised in that the floor plate (2) and the sidewall parts (3) are connected to one another in a load-transmitting manner.

6. A coach body according to any one of claims 1 to 5, characterised in that the floor plate (2) and the sidewall parts (3) co-operate positively via wedge-shaped teeth (6), load transmission taking place by means of the surface pressure of these teeth (6).

7. A coach body according to any one of claims 1 to 6, characterised in that at least one of the components of floor plate (2), sidewall parts (3) and roof (4) is constructed as an integral sandwich.

8. A coach body according to claim 7, characterised in that the integral sandwich comprises an externally invisible intersection - for example a stop profile (2a) or longitudinal member (3a) - between adjacent components, the intersection being formed for the purpose of simple disassembly.

## Revendications

1. Caisse de voiture d'un véhicule ferroviaire, constituée au moins d'un châssis (1), d'une plaque (2) de plancher en une ou plusieurs parties, d'éléments (3) de parois latérales ainsi que d'un toit (4), **caractérisée** en ce que la plaque (2) de plancher définit par sa largeur, conjointement avec l'épaisseur de deux éléments (3) opposés de parois latérales, la cote fonctionnelle de largeur de la caisse de voiture, le châssis (1) présentant une largeur qui est inférieure à la cote fonctionnelle de largeur de la caisse de voiture, et les éléments (3) de parois latérales étant raccordés en transmission de force au châssis (1).

2. Caisse de voiture selon la revendication 1, **caractérisée** en ce qu'il existe, entre l'élément (3) respectif de paroi latérale et le châssis (1), une distance transversale qui est surmontée par des éléments (5) de transmission de force, par exemple de simples équerres d'assemblage.

3. Caisse de voiture selon la revendication 1 ou 2, **caractérisée** en ce que les éléments (3) de parois latérales contiennent un longeron inférieur (3a), qui remplace un longeron latéral (1a) autrement associé au châssis (1).

4. Caisse de voiture selon une des revendications 1 à 3, **caractérisée** en ce que la plaque (2) de plancher présente, sur ses bords longitudinaux, des profilés de butée (2a) pour les éléments (3) de parois latérales, l'écartement transversal de ces profilés de butée (2a) déterminant conjointement avec l'épaisseur des éléments (3) de parois latérales la cote fonctionnelle de largeur de la caisse de voiture.

5. Caisse de voiture selon une des revendications 1 à 4, **caractérisée** en ce que la plaque (2) de plancher et les éléments (3) de parois latérales sont mutuellement reliés en transmission de force.

6. Caisse de voiture selon une des revendications 1 à 5, **caractérisée** en ce que la plaque (2) de plancher et les éléments (3) de parois latérales coopèrent en engagement positif par l'intermédiaire de dentures (6) cunéiformes, une transmission de force ayant lieu par pression superficielle au niveau de ces dentures (6).

7. Caisse de voiture selon une des revendications 1 à 6, **caractérisée** en ce qu'au moins un des éléments suivants, plaque (2) de plancher, éléments (3) de parois latérales et toit (4), est réalisé sous forme de construction sandwich monobloc.

8. Caisse de voiture selon la revendication 7, **caractérisée** en ce que la construction sandwich monobloc comporte une interface vers les éléments voisins, invisible de l'extérieur et conçue pour un démontage simple - comme par exemple le profilé de butée (2a) ou le longeron (3a) -.
